# EUROPÄISCHE PATENTSCHRIFT

(11) **EP 2 985 398 B1**
(45) Veröffentlichungstag und Bekanntmachung des Hinweises auf die Patenterteilung: **20.09.2017**
(21) Anmeldenummer: 15179670.3
(22) Anmeldetag: 04.08.2015
(51) Int. Cl.: E05B 9/04, E05B 47/00

(54) **SCHLIESSZYLINDERANORDNUNG**
LOCK-CYLINDER ASSEMBLY
SYSTEME DE CYLINDRE DE FERMETURE

(30) Priorität: 11.08.2014 DE 102014111413
(43) Veröffentlichungstag der Anmeldung: 17.02.2016
(73) Patentinhaber: ASTRA Gesellschaft für Asset Management mbH & Co. KG, 30890 Barsinghausen (DE)
(72) Erfinder: Stobbe, Anatoli, 30890 Barsinghausen (DE); Göppert Boenke, Klaus, 31162 Bad Salzdetfurth (DE)
(74) Vertreter: Günther, Constantin

(56) Entgegenhaltungen:
- DE-A1-102011 113 796

## Beschreibung

Die Erfindung betrifft eine Schließzylinderanordnung mit
- einem Schließzylindergehäuse,
- einem schwenkbar einem Schließzylindergehäuse gelagertem Schließbart, und
- einer Magnetanordnung zur Ausübung eines den Schließbart in eine vorgegebene Ruheposition verlagernden Rückstellmomentes,
wobei die Magnetanordnung mindestens ein mit dem Schließbart direkt oder indirekt, beispielsweise über eine drehbar im Schließzylindergehäuse aufgenommene und mit dem Schließbart koppelbare Zylinderwelle, drehfest verbundenes erstes Magnetelement und mindestens ein mit dem Schließzylindergehäuse drehfest verbundenes und in einem die Drehachse des Schließbartes, wie z.B. eine mit dem Schließbart koppelbare Zylinderwelle, konzentrisch umgebenden Freiraum des Schließzylindergehäuses angeordnetes zweites Magnetelement hat.

Derartige Schließzylinderanordnungen sind zum Einbau in Schlössern zum Verschließen von Türen, Fenstern oder Ähnlichem vorgesehen. Dabei ist es oftmals, z.B. zur Realisierung einer Anti-Panik-Funktion, erforderlich, dass sich der Schließbart selbsttätig in eine vorgegebene Ruheposition verlagert. Diese Ruheposition ist vorzugsweise so vorgegeben, dass der Schließbart (auch Schließnase, Schließnoppen oder Mitnehmer genannt) in der Ruheposition die Anti-Panik-Funktion eines Schlosses, in das die Schließzylinderanordnung eingesetzt ist, nicht blockieren kann. Eine bevorzugte Ruheposition ist derart, dass der Schließbart in eine Ausnehmung eines an den zylinderförmigen Abschnitt des Schließzylinders angesetzten Steges eintaucht und in der Nullposition möglichst nicht mehr als ca. 15° über die Außenfläche des Steges hinausragt.

EP 2 345 782 A1 offenbart einen digitalen Anti-Panik-Zylinder mit einem Zylindergehäuse, einen vom Zylindergehäuse aufgenommenen und im Zylindergehäuse drehbar angeordneten Zylinderkern, einer drehbar angeordneten Schließnase und einem Rückstellmechanismus, der eine Druckfeder hat, die einen axial verschieblich angeordnete Stellelement beaufschlagt, das in einer schräg in die Längsachse einer Hülse verlaufenden Nut geführt ist, um drehend auf die Hülse und damit auf die Schließnase einzuwirken.

DE 10 2009 043 358 A1 zeigt einen Schließzylinder mit einem Gehäuse, in dem Umschaltmagneten zur Ausübung einer Umschaltfunktion und zum Aufbau eines Kompensationsmagnetfeldes angeordnet sind.

In EP 2 372 052 A2 ist eine Vorrichtung zur Zutrittskontrolle mit einem elektromagnetischen Wandler beschrieben, der zum Wandeln von mechanischer Energie und elektrischer Energie ausgebildet ist, um mit der elektrischen Energie eine Schließelektronik zu versorgen. Der bewegbare Teil des Handgriffs ist gegen die Kraft einer Feder oder gegen eine magnetische Kraft verschiebbar.

DE 10 2012 108 998 B3 zeigt einen Anti-Panik-Zylinder mit einem ersten mit dem Schließbart gekoppelten Magneten und einem zweiten in dem an den zylinderförmigen Abschnitt des Schließzylinders angesetzten Steg angeordneten Stabmagneten. Durch Zusammenwirkung der beiden Magnete wird bei einer Auslenkung des Schließbartes aus einer Ruhelage ein Rückstellen des Drehmomente erzeugt. Durch die Anordnung des Stabmagnetes in einer Ausnehmung des stegartigen Abschnitts des Gehäuses wird der dort verfügbare Platz genutzt.

DE 10 2011 113 796 A1 offenbart einen Knaufzylinder mit einer drehfest mit dem Schließbart verbundenen Knaufwelle. Zur Rückstellung des Schließbarts in eine Grundstellung ist eine auf die Knaufwelle drehend wirkende Magnetanordnung vorgesehen. Diese hat entweder axial hintereinander angeordnete Magnetscheiben oder die Knaufwelle koaxial umgebende Magnetringe.

Bei dieser bekannten Schließzylinderanordnung mit magnetischer Rückstellung besteht die Gefahr von Fehlfunktionen aufgrund von Totpunkten. Zudem ist die Zusammenwirkung der Magnetfelder der Magnetelemente nicht optimal, so dass unter Umständen stärkere und damit teurere Magnetelemente erforderlich sind. Zudem lässt sich die Lage des Nullpunktes ohne Änderung der konstruktiven Ausführung nicht ohne Weiteres bedarfsweise anpassen.

Aufgabe der vorliegenden Erfindung ist es daher, eine verbesserte Schließzylinderanordnung zu schaffen.

Die Aufgabe wird mit der Schließzylinderanordnung mit den Merkmalen des Anspruchs 1 gelöst. Vorteilhafte Ausführungsformen sind in den Unteransprüchen beschrieben.

Bei einer Schließzylinderanordnung der eingangs genannten Art wird vorgeschlagen, dass das mindestens eine erste Magnetelement, das mit dem Schließbart direkt oder indirekt z.B. über eine Zylinderwelle drehfest verbunden ist, als koaxial zur Drehachse des Schließbartes (sowie ggf. einer damit koppelbaren Zylinderwelle) angeordneter Magnetring ausgeführt ist, und dass mindestens eines des mindestens einen zweiten Magnetelementes sich über einen Gesamtumfangswinkel von maximal 180 Grad erstreckend angrenzend zum Umfang des ersten Magnetelementes angeordnet ist.

Der koaxial zur Drehachse des Schließbartes sowie ggf. der Zylinderwelle angeordnete und mit dem Schließbart drehfest verbundene Magnetring ist damit nicht wie bislang über den gesamten Umfang von einem zweiten Magnetring umgeben. Er wirkt auch nicht mit einem im stegartigen Ansatz angeordneten Stabmagneten zusammen. Vielmehr wird der die Drehachse des Schließbartes sowie ggf. einer Zylinderwelle konzentrisch umgebende Freiraum zur Aufnahme mindestens eines zweiten, mit dem Schließzylindergehäuse drehfest verbundenen Magnetelementes genutzt, das nur über einen Teil des Umfangs des inneren Magnetrings des Schließbartes zusammenwirkt. Es hat sich gezeigt, dass der die Drehachse des Schließbartes konzentrisch umgebende Freiraum noch hinreichend Platz zur Aufnahme des mindestens einen zweiten, mit dem Schließzylindergehäuse drehfest verbundenen Magnetelementes bereitstellt. Die Magnetkraft kann sich dort optimal entfalten, wobei ein Totpunkt vermieden wird. Ein solcher Totpunkt kann sich außerhalb der Nulllage (Ruheposition) einstellen, wenn die zwischen Magnetscheiben oder Magnetringen wirkenden abstoßenden Kräfte jeweils gegeneinander sowie die anziehenden Kräfte ebenfalls gegeneinander gerichtet sind und sich in der Summe der Kräfte bzw. Momente aufheben. Ein solcher Totpunkt wird dadurch vermieden, dass sich das mindestens eine zweite Magnetelement nur über einen Gesamtumfangswinkel von maximal 180 Grad angrenzend zum Umfang des ersten, als Magnetring ausgeführten Magnetelementes erstreckt.

Unter einer Zylinderwelle wird eine mit dem Schließbart koppelbare Welle verstanden, die um dieselbe Drechachse wie der Schließbart im Schließzylindergehäuse rotierbar angeordnet ist. Die Zylinderwelle kann als separat von dem Schließbart ausgeführtes Teil ausgeführt sein, dass über ein Kupplungselement mit dem Schließbart koppelbar ist. Denkbar ist aber auch, dass die Zylinderwelle einstückig an dem Schließbart angeformt ist, so dass der Begriff "Schließbart" auch den Teilbereich "Zylinderwelle" des Schließbartes umfasst.

In einer komplementären Variante, welches dasselbe Grundprinzip nutzt, ist das mindestens eine zweite Magnetelement, das mit dem Schließzylindergehäuse drehfest verbunden ist, als koaxial zu der Drehachse des Schließbartes bzw. einer im Schließzylindergehäuse aufgenommenen Zylinderwelle angeordneter Magnetring ausgeführt. Das mindestens eine erste Magnetelement, das mit dem Schließbart direkt oder indirekt drehfest verbunden ist, erstreckt sich über einen Gesamtumfangswinkel von maximal 180 Grad und ist angrenzend zum Umfang des zweiten Magnetelementes angeordnet.

Die Nutzung des die Drehachse des Schließbartes bzw. der Zylinderwelle konzentrisch umgebenden Freiraums für ein Magnetelement, das z.B. als Stabmagnet oder Magnetkreisringsegment nur einen begrenzten Umfangswinkel abdeckt, hat zudem den Vorteil, dass die Lage des Nullpunkts ohne Änderung der konstruktiven Ausführung werkseitig bedarfsweise angepasst werden kann. Hierzu können die Magnetelemente in der geeigneten Position mit dem Schließzylindergehäuse bzw. dem Schließbart oder der Zylinderwelle verklebt werden, ohne dass eine konstruktive Anpassung zur Bildung eines Formschlusses erforderlich ist.

Besonders vorteilhaft ist es, wenn das mindestens eine mit dem Schließzylindergehäuse drehfest verbundene zweite Magnetelement als Stabmagnet ausgeführt ist, der mindestens teilweise in den in die Drehachse des Schließbartes bzw. die Zylinderwelle konzentrisch umgebenden Freiraum angeordnet ist.

Ein solcher Stabmagnet, der außerhalb des stegartigen Ansatzes im Freiraum befindlich ist, kann hierdurch eine ausreichende Magnetkraft entfalten, ohne dass das Magnetfeld durch das umgebende Schließzylindergehäuse wesentlich geschwächt wird. Dabei können mindestens zwei Stabmagnete einander gegenüberliegend oder um einen Versatzwinkel versetzt zueinander diametral einander gegenüberliegend angeordnet sein. Denkbar ist, dass jeweils Paare von Stabmagneten paarweise einander gegenüberliegend angeordnet sind.

Denkbar ist aber auch, dass ein Stabmagnet einem anderen zweiten Magnetelement gegenüberliegt, das eine andere Kontur hat, wie beispielsweise ein Kreisringsegment oder ein Torus.

Das mindestens eine als Stabmagnet ausgeführte Magnetelement kann sich z.B. mit seiner Längserstreckungsrichtung parallel zur Drehachse (Rotationsachse) des Schließbartes bzw. der Zylinderwelle erstrecken. Dabei ist der Stabmagnet vorzugsweise diametral magnetisiert, so dass eine erste Hälfte des zylinderförmigen Stabmagneten, die dem Schließbart bzw. der Zylinderwelle und dem daran angeordneten ersten Magnetelement zugeordnet ist, eine erste Polarität und die von dem Schließbart bzw. der Zylinderwelle abgewandte Hälfte des Zylinders eine zweite Polarität (Nord/-Südpol) hat. Denkbar ist aber auch eine radiale Magnetisierung des Stabmagneten, so dass im Querschnitt gesehen ein äußerer Kreisring des zylinderförmigen Stabmagneten eine erste Polarität und ein innenliegender Kreisring des zylinderförmigen Stabmagneten eine entgegengesetzte Polarität hat.

Bei dieser Ausrichtung des Stabmagneten grenzt der Stabmagnet entlang seiner Länge an die Breite des mit dem Schließbart drehfest verbundenen mindestens einen ersten Magnetelementes an, das als Magnetring ausgeführt ist.

Denkbar ist aber auch, dass sich das mindestens eine als Stabmagnet ausgeführte Magnetelement mit seiner Längserstreckungsrichtung schräg und bevorzugt senkrecht zur Drehachse des Schließbartes erstreckt. Die Ausrichtung dieses zylinderförmigen Stabmagneten ist damit parallel zu einer Lotrechten auf die Drehachse des Schließbartes bzw. der Zylinderwelle. Auch hier kann der Stabmagnet diametral oder radial magnetisiert sein. Denkbar ist aber auch eine axiale Magnetisierung, so dass der Nullpunkt dann erreicht wird, wenn der angrenzende, mit dem Schließbart drehfest verbundene Magnetring einen Polwechsel in dem Bereich hat, der am nächsten zum Stabmagneten liegt, wobei auch bei dem Stabmagnet an diesem nächstliegenden Bereich ein Polwechsel vorhanden ist.

Für eine Ausführungsform, bei der mindestens ein Magnetelement als Stabmagnet ausgeführt ist, ist es besonders vorteilhaft, wenn gegenüberliegend zu dem mit dem Schließzylinder drehfest verbundenen Stabmagneten ein mit dem Schließzylindergehäuse ebenfalls drehfest verbundenes zweites Magnetelement angeordnet ist, das als Kreisringsegment mit einem Umfangswinkel von maximal 180 Grad ausgeführt ist. Durch diese Kombination lässt sich die Rückstellkraft optimieren, ohne dass der Raumbedarf wesentlich größer wird. Zudem lässt sich die Gefahr weiter reduzieren, dass sich bei der Rückstellung ein Totpunkt außerhalb der vorgesehenen Nullpunktlage ergibt. Das als Kreisringsegment ausgeführte zweite Magnetelement ist wiederum bevorzugt diametral magnetisiert, d.h. es hat über seine Länge entlang eines ersten Umfangs-Teilwinkels eine erste und in dem sich daran anschließenden zweiten Umfangs-Teilwinkel eine zweite Polarität (Nord- bzw. Südpol). Denkbar ist aber auch hier in Abhängigkeit von der Magnetisierung des mit dem Schließbart drehfest verbundenen Magnetrings eine andere Magnetisierung, z.B. eine radialen Magnetisierung oder eine mehrpolige Magnetisierung von Segmenten am Umfang.

In einer anderen Ausführungsform ist das mindestens eine zweite, mit dem Schließzylindergehäuse drehfest verbundene Magnetelement als Magnetscheibe ausgeführt, die mindestens teilweise in dem die Drehachse des Schließbartes bzw. die Zylinderwelle konzentrisch umgebenden Freiraum des Schließzylindergehäuses angeordnet ist. Ein solches kubus- oder zylinderförmiges Magnetelement mit einer wesentlich geringeren Dicke/Breite als Fläche, die der Drehachse des Schließbartes bzw. der Zylinderwelle zugewandt ist, kann z.B. in einer lotrecht auf die Drehachse des Schließbartes ausgerichteten Bohrung im Schließzylindergehäuse eingebaut sein. Die Magnetscheibe kann auch zumindest in einem an das erste, mit dem Schließbart bzw. der Zylinderwelle drehfest verbundene Magnetelement angrenzenden Bereich hieran angepasst gekrümmt sein. Die Magnetscheibe ist vorzugsweise axial magnetisiert, d.h. ein Teil der Dicke der Magnetscheibe, die der Drehachse des Schließbartes bzw. der Zylinderwelle zugewandt ist, hat eine erste Polarität, während der andere Teil der Dicke der Magnetscheibe, die der Drehachse des Schließbartes bzw. der Zylinderwelle abgewandt ist, eine zweite Polarität hat. Aber auch hier ist abhängig von der Magnetisierung des ersten, mit dem Schließbart drehfest verbundenen Magnetelementes eine andere Magnetisierung denkbar, wie beispielsweise eine streifenförmige Magnetisierung oder eine diametrale Magnetisierung.

Bei dieser Ausführungsform ist es besonders vorteilhaft, wenn die Magnetscheibe in eine lotrecht zur Drehachse des Schließbartes ausgerichtete Bohrung im Schließzylindergehäuse aufgenommen ist. Diese Bohrung ist dann besonders vorteilhaft mit einer Polplatte oder einem Polschuh verschlossen, so dass das Magnetfeld durch den Polschuh optimal gerichtet und damit verstärkt wird.

Ein Totpunkt bei der Rückstellung des Schließbartes lässt sich ganz besonders vorteilhaft dadurch sicher vermeiden, dass einander gegenüberliegende erste Magnetelemente oder einander gegenüberliegende zweite Magnetelemente in einem Versatzwinkel zur Lotrechten auf die Drehachse des Schließbartes versetzt zueinander angeordnet sind. Die diametral einander gegenüberliegenden Magnetelemente liegen dann nicht auf einer gemeinsamen, durch die Lotrechte auf die Drehachse des Schließbartes gebildeten Linie bzw. in Verbindung mit der Erstreckungsrichtung der Drehachse des Schließbartes auf einer gemeinsamen Ebene. Vielmehr ist zwischen der Verlängerung der von einem Magnetelement zur Drehachse des Schließbartes führenden Lotrechten und der von dem diametral gegenüberliegenden Magnetelement zur Drehachse des Schließbartes führenden Lotrechten ein Versatzwinkel vorhanden. Dieser Versatzwinkel liegt vorzugsweise im Bereich von 5 Grad bis 15 Grad und beträgt besonders bevorzugt etwa 10 Grad, wobei eine übliche Herstellungstoleranz zu berücksichtigen ist. Bei einem Versatzwinkel in einem solchen Bereich wird immer noch das Magnetfeld optimal genutzt, um den Schließbart in eine vorgegebene Nullposition zu überführen. In Bezug auf die Nullposition führt der Versatz noch nicht zu einer undefinierten Endlage des Schließbartes. Durch diesen relativ geringen Versatz wird aber sichergestellt, dass kein Totpunkt auftritt, bei der die Magnetkräfte des ersten und zweiten Magnetelementes gegeneinander arbeiten, sich aber durch unterschiedliche Richtungen der abstoßenden Kräfte bzw. der unterschiedlichen anziehenden Kräfte in der Summe der Kräfte aufheben.

In der Nullposition hingegen wirken zwischen ersten und zweiten Magnetelement lediglich anziehende Magnetkräfte. Durch den Versatz ist zwar auch noch ein geringer Anteil von abstoßenden Magnetkräften vorhanden. Dieser ist aber im Verhältnis zur anziehenden Kraft unerheblich und verändert die festgelegte Nullpunktlage nur im Rahmen der zulässigen Toleranzen.

In einer vorteilhaften Ausführungsform ist mindestens eines der ersten oder zweiten Magnetelemente als torusförmig gekrümmter Stabmagnet oder als vollständig geschlossener torusförmiger Magnetring ausgeführt. Mit eine solchen Torusform wird der Vorteil eines Stabmagneten genutzt und dessen Form an die gekrümmte Form des zwischen Zylinderwelle und Schließzylindergehäuse vorhandenen Freiraums angepasst, der mindestens teilweise durch das torusförmige Magnetelement ausgefüllt wird.

In einer anderen vorteilhaften Ausführungsform ist das mit dem Schließbart direkt oder indirekt bspw. Über die Zylinderwelle drehfest verbundene mindestens eine erste Magnetelement als Stabmagnet ausgeführt. Dieser Stabmagnet ist dann von dem mindestens einen mit dem Schließzylindergehäuse drehfest verbundenen zweiten Magnetelement umgeben. Damit wirkt der mit dem Schließbart drehfest verbundene mindestens eine Stabmagnet nunmehr am Innenumfang des äußeren mindestens einen zweiten Magnetelementen zusammen, welches mit dem Schließzylindergehäuse drehfest verbunden ist. Das Magnetfeld des Stabmagneten wirkt dabei auf den Umfang des mindestens einen zweiten Magnetelementes und wird durch das angrenzende in der Regel metallische Material des Schließbartes bzw. ggf. der Zylinderwelle so optimiert, dass auch hier ein Totpunkt sicher vermieden werden kann und der Freiraum zwischen Schließzylindergehäuse und Zylinderwelle wiederum optimal zur Aufnahme der Magnetanordnung genutzt wird.

Bei dieser Ausführungsform ist es besonders vorteilhaft, wenn mindestens ein Paar von mit dem Schließbart direkt oder indirekt drehfest verbundenen und als Stabmagnete ausgeführten ersten Magnetelementen einander gegenüberliegend und von dem mindestens ein zweiten, mit dem Schließzylindergehäuse drehfest verbundenen Magnetelement umgebend (vorzugsweise vollumfänglich umschließend) angeordnet sind. Auch hier können die ersten, als Stabmagnete ausgeführten Magnetelemente mit einem Versatzwinkel in einem Bereich von 5 Grad bis 15 Grad zur Lotrechten auf die Drehachse der Zylinderwelle versetzt zueinander angeordnet sein.

Bei den vorbeschriebenen Ausführungsformen ist es denkbar, dass mindestens eines der mit dem Schließzylindergehäuse drehfest verbundenen zweite Magnetelemente aus der Stirnseite des Schließzylindergehäuses herausragt und in dem aus dem Schließzylindergehäuse herausragenden Abschnitt mit dem mindestens einen, mit dem Schließbart drehfest verbundenen ersten Magnetelement zusammenwirkt. Dabei ist eine mit dem Schließbart koppelbare Zylinderwelle vorgesehen, die in einen Knauf übergeht, so dass das mit der Zylinderwelle drehfest verbundene erste Magnetelement auch am Knauf selbst und damit mittelbar mit der Zylinderwelle und dem Schließbart verbunden sein kann. Bei dieser Ausführungsform ist es denkbar, dass die mit dem Schließzylindergehäuse drehfest verbundene Magnetanordnung sich vollständig außerhalb des Türblatts auf einem Außenumfang des Schließzylindergehäuses befindet, an den sich der Knauf anschließt bzw. der von dem Knauf überragt wird. In einer Einsenkung des Knaufs ist dann die mit der Zylinderwelle über dem Knauf drehfest verbundene Magnetanordnung angeordnet.

Die Schließzylinderanordnung hat in allen vorbeschriebenen Ausführungsformen vorzugsweise eine Schließelektronik und eine von der Schließelektronik ansteuerbare Kupplungsanordnung zur drehfesten Kupplung eines Knaufs mit dem Schließbart. Die Schließelektronik kann beispielsweise einen Funktransponder haben, um mittels einer Funkübertragung den Knauf mit dem Schließbart zu koppeln und auf diese Weise eine Betätigung des Schließbarts und des damit gekoppelten Schlosses durch Drehung des Knaufes zu ermöglichen, wenn der Knauf mit dem Schließbart gekoppelt und die Schließzylinderanordnung mit einem Schloss bestimmungsgemäß eingebaut ist. Die magnetische Rückstellung kann sowohl durch direkte Einwirkung auf den Schließbart oder eine hiermit fest verbundene ggf. als einstückiger Ansatz ausgeführte Zylinderwelle erfolgen. Denkbar ist aber auch, dass die Zylinderwelle fest mit dem Knauf gekoppelt ist und die magnetische Rückstellung auf den Knauf und die Zylinderwelle wirkt, wobei der Knauf zur Rückstellung des Schließbartes im eingekoppelten Zustand sein muss, bei dem der Knauf bzw. die Zylinderwelle mit dem Schließbart gekoppelt ist.

Bei der magnetischen Rückstellung kann es zu einem Überschwingen und einem folgenden Ausschwingvorgang kommen. Es ist daher besonders vorteilhaft, wenn benachbart zu der Magnetanordnung eine Wirbelstrombremse angeordnet ist, die magnetische Wirbelfelder aufnimmt und in eine andere Energieform - z.B. Wärme - umwandelt. Eine solche Wirbelstrombremse kann besonders einfach durch ein Metallelement (z.B. aus einer kupferhaltigen Legierung) gebildet werden, das sich angrenzend zum ersten und zweiten Magnetelement über den Magnetspalt der Magnetanordnung erstreckt. Dieses Metallelement kann beispielsweise als Metallscheibe oder kreisringförmige Metallscheibe ausgeführt sein, die neben der Magnetanordnung platziert wird. Denkbar ist aber auch eine Spulenanordnung mit gewickelten Leitern, die mit einer elektrischen Impedanz gekoppelt oder kurzgeschlossen sind.

Die Erfindung wird nachfolgend anhand von Ausführungsbeispielen mit den beigefügten Zeichnungen näher erläutert. Es zeigen:
- Figur 1: - Schnittansicht einer ersten Ausführungsform einer Schließzylinderanordnung;
- Figur 2: - Schnittansicht einer zweiten Ausführungsform einer Schließzylinderanordnung mit Magnetkreisringsegment und Stabmagnet;
- Figur 3: - Schnittansicht einer modifizierten Ausführungsform der Schließzylinderanordnung gemäß Figur 2 mit Versatz;
- Figur 4: - Seiten-Teilschnittansicht der Schließzylinderanordnung aus Figur 3;
- Figur 5: - Schnittansicht einer dritten Ausführungsform einer Schließzylinderanordnung mit Stabmagnet und Magnetring;
- Figur 6: - Schnittansicht einer modifizierten Ausführungsform der Schließzylinderanordnung gemäß Figur 5 mit diametral gegenüberliegenden Stabmagneten und innerem Magnetring;
- Figur 7: - Schnittansicht einer vierten Ausführungsform einer Schließzylinderanordnung mit querstehenden Stabmagneten;
- Figur 8: - Schnittansicht einer fünften Ausführungsform einer Schließzylinderanordnung mit Magnetring und Magnetscheibe;
- Figur 9: - Schnittansicht der Schließzylinderanordnung aus Figur 8 mit zwei diametral gegenüberliegenden Magnetscheiben;
- Figur 10 -: Schnittansicht einer sechsten Ausführungsform einer Schließzylinderanordnung mit Stabmagnet an der Zylinderwelle und umgebendem Magnetring;
- Figur 11 -: Schnittansicht der Schließzylinderanordnung aus Figur 10 mit zwei diametral gegenüberliegenden Stabmagneten;
- Figur 12 -: Seiten-Teilschnittansicht einer siebten Ausführungsform einer Schließzylinderanordnung mit außenliegender Magnetanordnung zwischen Knauf und Schließzylindergehäuse.

Figur 1 lässt eine Schnittansicht einer Schließzylinderanordnung 1 erkennen, die in an sich bekannter Weise ein Schließzylindergehäuse 2 hat. Das Schließzylindergehäuse 2 hat einen in Form eines Hohlzylinders ausgebildeten Gehäuseabschnitt 3, in den eine Zylinderwelle 4 um eine Drehachse D rotierbar aufgenommen ist. Zwischen der Zylinderwelle 4 und der Innenwand des hohlzylinderförmigen Bereichs 3 ist ein Freiraum 5 vorhanden, der zur Aufnahme einer Magnetanordnung 6 genutzt wird. Die Magnetanordnung 6 dient dazu, eine Rückstellkraft auf die Zylinderwelle und einen mit der Zylinderwelle 4 gekoppelten Schließbart (nicht sichtbar) aufzubringen, um den Schließbart in eine Ruheposition zu verlagern. Die Ruheposition ist bevorzugt eine Nulllage, bei der der Schließbart in eine Ausnehmung des sich an den hohlzylinderförmigen Bereich 3 anschließenden stegartigen Abschnitts 7 eintaucht. Zulässig ist für die Ruheposition, dass der Schließbart in einem Winkel von maximal 15° aus dem stegartigen Abschnitt herausragt. In dieser Ruheposition ragt der Schließbart (nicht sichtbar) somit nicht oder mit maximal 15° aus der durch die in der Figur 1 sichtbare Front-Schnittansicht definierten Kontur des Schließzylindergehäuses 2 heraus, d.h. der Schließbart steht in einer Position zwischen 17:00 bis 19:00 Uhr.

In dieser ersten Ausführungsform der Schließzylinderanordnung 1 ist die Magnetanordnung 6 aus mindestens einem ersten (inneren) Magnetelement 8 gebildet, das drehfest mit der Zylinderwelle 4 verbunden ist. Dieses erste Magnetelement 8 kann beispielsweise auf die Zylinderwelle 4 aufgesetzt und z. B. durch eine Klebverbindung formschlüssig oder durch eine Presspassung kraftschlüssig mit der Zylinderwelle 4 verbunden sein. Das mindestens eine erste Magnetelement 8 bildet einen Magnetring, der bevorzugt diametral polarisiert ist. In der dargestellten Position kann beispielsweise der sich links von der senkrechten Linie, die durch die Drehachse D verläuft, befindliche Bereich eine erste Polarität (z. B. Nordpol) und der gegenüberliegende rechte halbkreisförmige Abschnitt des Magnetringes eine zweite Polarität (z. B. Südpol) haben. Denkbar ist aber auch eine radiale Magnetisierung, bei der jeweils Sektoren des Magnetringes mit alternierender Polung radial magnetisiert sind. Denkbar ist auch eine sektorenförmige Magnetisierung des Ringmagneten. Unter Umständen kann der Magnetring auch nicht nur als Kreisringsegment, sondern als im Zentrum geschlossener Kreisring, d. h. als Scheibe ausgeführt sein.

Mindestens ein zweites Magnetelement 9 ist drehfest mit dem Schließzylindergehäuse 2 verbunden. Hierzu ist das mindestens eine zweite Magnetelement 9 mindestens teilweise in dem Freiraum 5 zwischen Zylinderwelle 4 und Innenwand des hohlzylinderförmigen Bereichs 3 des Schließzylindergehäuses 2 angeordnet. Dieses zweite Magnetelement 9 nutzt somit nicht den stegförmigen Ansatz 7, sondern entfaltet seine Magnetkraft direkt unter Ausnutzung des Freiraums 5 oberhalb des stegförmigen Ansatzes 7. Dieses mindestens eine zweite Magnetelement 9 ist wiederum, abhängig von der Magnetisierung des mindestens einen ersten Magnetelementes 8, bevorzugt diametral magnetisiert. Denkbar ist aber auch eine radiale Magnetisierung der als Segmentmagnet ausgeführten zweiten Magnetelemente 9 oder eine sektorenförmige Magnetisierung.

Deutlich wird, dass dieses mindestens eine zweite Magnetelement 9 sich insgesamt nicht über den gesamten Umfang der Zylinderwelle 4 erstreckt. Vielmehr beträgt der Gesamtumfangswinkel maximal 180°. Dieser gesamte Umfangswinkel des zweiten Magnetelementes 9 kann aber auch noch geringer gewählt werden.

Durch diese asymmetrische Anordnung von erstem, als Magnetring ausgeführten (inneren) Magnetelement 8 und zweitem (äußeren) Magnetelement 9 wird ein Totpunkt sicher vermieden.

Figur 2 lässt eine zweite Ausführungsform der Schließzylinderanordnung 1 erkennen. Hierbei handelt es sich um eine modifizierte Außenform der Schließzylinderanordnung 1 aus Figur 1. Zusätzlich zu dem äußeren, zweiten Magnetelement 9, der als Kreisringsegment einen Umfangswinkel von bis zu 180° abdeckt, ist diametral gegenüberliegend ein weiteres zweites (äußeres) Magnetelement 10 angeordnet. Dieses zweite Magnetelement 10 ist als Stabmagnet ausgeführt. Die vom Zentrum dieses Stabmagneten 10 zur Drehachse D der Zylinderwelle 4 führende Lotrechte liegt in einer Flucht zu der vom Zentrum des halbkreisförmigen zweiten Magnetelementes 9 zur Drehachse D führenden Lotrechten. Mit Hilfe dieses Stabmagneten 10, der sich mit seiner Längserstreckungsrichtung in Erstreckungsrichtung der Drehachse D der Zylinderwelle 4 erstreckt und parallel zu dieser Drehachse D liegt, wirkt dieser Stabmagnet 10 über seine Länge in Erstreckungsrichtung der Drehachse mit dem ersten Magnetelement 8 über die Breite (in Blickrichtung) zusammen. Er grenzt an seinem Außenumfang mit einem möglichst geringen Spalt an das erste Magnetelement 8 an.

Dieses zusätzliche zweite, als Stabmagnet ausgeführte Magnetelement 10 vergrößert die Rückstellkräfte, ohne dass eine Totlage entsteht. Dies wird durch die asymmetrische Anordnung unter Vermeidung eines zweiten, den ersten Magnetring 8 umgebenden Magnetringes sichergestellt.

Figur 3 lässt eine modifizierte Ausführungsform der Schließzylinderanordnung 1 aus Figur 2 erkennen. Auch hier ist gegenüberliegend zu dem kreisringsegmentförmigen zweiten Magnetelement, das mit dem Schließzylindergehäuse 2 drehfest verbunden ist, ein weiteres zweites Magnetelement 10 in Form eines Stabmagneten vorgesehen. Dieser Stabmagnet 10 ist nunmehr um einen Versatzwinkel α von z. B. 10° (vorzugsweise im Bereich von 5° - 15°) angeordnet. Der Versatzwinkel α wird durch den Winkel zwischen der vom Zentrum des Stabmagnetes 10 zur Drehachse D und der Verlängerung des vom Zentrum des gegenüberliegenden zweiten Magnetelementes 9 und der Drehachse D bestimmten Lotrechten definiert. Damit wird durch die zusätzliche Asymmetrie eine Totlage noch sicherer verhindert. Zudem wird die Magnetkraft durch den im Vergleich zur Ausführungsform aus Figur 1 zusätzlichen Stabmagneten und damit die Rückstellkraft weiter erhöht.

Figur 4 lässt eine Seiten-Teilschnittansicht der Schließzylinderanordnung 1 aus Figur 3 erkennen. Dabei wird deutlich, dass sich das Schließzylindergehäuse in Erstreckungsrichtung der Drehachse D über eine Länge erstreckt. In dem als Hohlzylinder ausgeführten Bereich 3 des Schließzylindergehäuses 2 ist ein Schließbart 11 um die Drehachse D drehbar angeordnet. Der Schließbart ragt mit einer Nase aus dem hohlzylinderförmigen Bereich 3 heraus und befindet sich in der dargestellten Ruheposition in einer Ausnehmung 12 im stegförmigen Ansatz 7 des Schließzylindergehäuses 2. Unterhalb dieses Schließbartes 11 ist im stegartigen Ansatz 7 in an sich bekannter Weise ein Stulpschraubengewinde 13 eingebracht, in das eine Stulpschraube eingeschraubt werden kann, um das Schließzylindergehäuse 2 an einem Schloss zu befestigen.

Der Schließbart 11 ist über ein Kupplungselement 14 mit der Zylinderwelle 4 gekoppelt. Die Zylinderwelle 4 ragt direkt unter ein verlängerndes Element in einen Knauf 15 hinein und ist mit diesem Knauf 15 gekoppelt. Die Zylinderwelle 4 ist dabei vorzugsweise fest mit dem Knauf 15 verbunden. Durch Drehen des Knaufs 10 wird mit Hilfe des Kupplungselementes 14 der Schließbart 11 verdreht.

Der Schließbart 11 kann über das Kupplungselement 14 ständig drehfest mit dem Knauf 15 verkuppelt sein. Denkbar ist aber auch, dass der Knauf 15 eine Betätigungsmechanik mit einem elektromagnetisch betriebenen Aktor hat, um das Kupplungselement 14 nur in einer Offenposition mit dem Schließbart 11 zu koppeln. In einer Schließposition wird das Kupplungselement 14 so aus dem Eingriff mit dem Schließbart 11 gebracht, so dass der Knauf 15 dann freidreht und den Schließbart 11 nicht mehr verdrehen kann. In diesem Falle würde allerdings die durch die Magnetanordnung gebildete Rückstellung des Schließbarts 11 in die Ruheposition nicht funktionieren. Daher müsste dann sichergestellt sein, dass das Auskuppeln des Kupplungselementes 14 erst nach Erreichen der Ruhestellung erfolgt.

Denkbar ist aber auch, dass die Zylinderwelle 4 fest mit dem Schließbart 11 verbunden ist und sich ein Kupplungselement zwischen Knauf 15 und Zylinderwelle 4 befindet.

Die Lagerung der Zylinderwelle 4 in dem hohlzylinderförmigen Bereich 3 des Schließzylindergehäuses 2 erfolgt durch mindestens ein Lagerelement 16, wie beispielsweise das in Figur 4 skizzierte Wälzlager.

In einem Freiraum 5 zwischen der Zylinderwelle 4 und der Innenwand des hohlzylinderförmigen Bereichs 3 des Schließzylindergehäuses 2 ist die Magnetanordnung 6 beispielsweise benachbart zur Stirnseite des Schließzylindergehäuses 2 vor dem Lagerelement 16 und angrenzend an den Knauf 15 angeordnet. Denkbar ist aber auch, je nach verfügbaren Platz, dass die Magnetanordnung 6 in einem Bereich zwischen Kupplungselement 14 und Lagerelement 16 platziert ist. Es können auch mehrere solcher Magnetanordnungen 6 in Erstreckungsrichtung der Zylinderwelle 4 direkt oder beabstandet hintereinander angeordnet sein.

Aus der Teilschnittansicht wird deutlich, dass das äußere, mit dem Schließzylindergehäuse 2 drehfest verbundene zweite Magnetelement 9 das innere als Magnetring die Zylinderwelle 4 ausgeführte erste Magnetelement 8 über einen reduzierten Umfangswinkel von weniger als 180° umgibt. Gegenüberliegend hierzu ist mit einem Versatzwinkel α das weitere zweite als Stabmagnet ausgeführte Magnetelement 10 angeordnet. Dieses ist in einem kompletten Schnitt zwar eigentlich nicht sichtbar, jedoch zur Verdeutlichung mit in der Darstellung eingefügt.

Figur 5 lässt eine dritte Ausführungsform einer Schließzylinderanordnung 1 erkennen. Hierbei kann im Wesentlichen auf die Ausführungen zu den vorhergehenden Ausführungsformen verwiesen werden. Das äußere, drehfest mit dem Schließzylindergehäuse 2 verbundene zweite Magnetelement 10 ist wiederum als Stabmagnet ausgeführt. Dieser erstreckt sich wiederum mit seiner Länge in Erstreckungsrichtung der Drehachse D. Dieser Stabmagnet 10 grenzt an das als Magnetring ausgeführte erste Magnetelement 8 an, welches diametral magnetisiert ist. Ein Kreisringsegment von 180° hat dabei eine erste Polarität und das gegenüberliegende zweite, sich um einen Umfangswinkel von 180° erstreckende Kreisringsegment des Magnetringes 8 hat eine zweite Polarität (zwischen Nord- bzw. Südpol). In der dargestellten Ruheposition ist beispielsweise die linke Hälfte des Magnetringes 8 links neben der senkrechten Linie ein Nordpol, während der rechte Halbkreis als Südpol magnetisiert ist.

Der Stabmagnet 10 ist ebenfalls diametral magnetisiert, indem die eine Hälfte des Stabmagnets 10 über die gesamte Erstreckungslänge eine erste Polarität und die gegenüberliegende zweite Hälfte des kreisrunden Querschnitts über die Erstreckungslänge des Stabmagnets 10 eine zweite Polarität hat.

Auch hier sind andere Kombination von Magnetisierungen des inneren Magnetelementes 8 und des äußeren Magnetelementes 10 denkbar. So kann das innere Magnetelement 8 beispielsweise sektorenförmig magnetisiert sein oder aus zwei radial magnetisierten Magnetelementen gebildet werden, die komplementär zueinander zu einem Magnetring vervollständigt sind. Bei einer sektorenförmigen Magnetisierung müsste dann mehrere Stabmagnete 10 über den Umfang des inneren Magnetelementes 8 verteilt angeordnet sein.

Figur 6 lässt eine modifizierte Version der dritten Ausführungsform der Schließzylinderanordnung 1 aus Figur 4 erkennen. Hier sind zwei äußere zweite Magnetelemente 10 in Form von Stabmagneten einander gegenüberliegend am Umfang des inneren ersten Magnetelementes 8 angeordnet. Auch hier ist das innere Magnetelement 8 wiederum ein ringförmiger Magnetring, der aber auch als Magnetscheibe ausgeführt sein kann. Diese innere erste Magnetanordnung ist vorzugsweise diametral magnetisiert, so dass eine Hälfte des Kreisrings eine erste und die gegenüberliegende Hälfte eine zweite Polarität (Nord- bzw. Südpol) hat. Auch die Stabmagneten 10 sind vorzugsweise diametral magnetisiert.

Sie können in einer abgewandelten Ausführungsform mit einem Versatzwinkel α vorzugsweise im Bereich von 5 bis 15° und vorzugsweise von 10° versetzt zueinander angeordnet sein, indem ein Stabmagnet 10 aus der Verlängerung der Lotrechten zur Drehachse D des ersten Stabmagneten 10 versetzt ist.

In der dritten Ausführungsform gemäß Figur 5 und 6 erstrecken sich die äußere zweiten Magnetelemente 10 in Form von Stabmagneten mit ihrer Längsachse parallel zur Erstreckungsrichtung der Drehachse D.

Figur 7 lässt eine vierte Ausführungsform einer Schließzylinderanordnung 1 erkennen, bei der wie in der Ausführungsform gemäß Figur 6 wiederum zwei äußere Magnetelemente 17 in Form von Stabmagneten angrenzend an den Außenumfang des ersten inneren Magnetelementes 8 angeordnet sind. Diese Stabmagnete 17 sind nunmehr allerdings quer zur Ausrichtung in der dritten Ausführungsform gestellt, so dass die Längserstreckungsrichtung der Stabmagneten quer zur Lotrechten des jeweiligen zweiten Magnetelementes 17 zur Drehachse D steht. Die Stabmagnete 17 sind somit parallel zur senkrechten Linie ausgerichtet, die von der Drehachse D der Zylinderwelle im Querschnitt gesehen durch die Mittelachse des stegartigen Bereiches 7 verläuft und parallel zu den Außenwänden des stegartigen Bereichs 7 ist. Die kreisförmige Schnittfläche der Stabmagnete 17 steht damit quer zur kreisflächigen Schnittfläche der Zylinderwelle 4, während in der Ausführungsform gemäß Figur 2, 5 und 6 die kreisförmige Schnittfläche der Stabmagnete 10 parallel zur kreisförmigen Schnittfläche der Zylinderwelle 4 ausgerichtet ist.

Bei dieser Ausführungsform sind die äußeren zweiten Magnetelemente 17 vorzugsweise diametral magnetisiert. Auch das innere erste Magnetelement 8 ist diametral magnetisiert. Wiederum sind andere Kombinationen denkbar.

Auch bei dieser Variante ist die Gefahr eines Totpunktes erheblich reduziert. Sie lässt sich noch weiter dadurch reduzieren, dass die äußeren zweiten Magnetelemente 17 nicht auf eine durch die Drehachse D der Zylinderwelle 4 verlaufende Linie direkt diametral einander gegenüberliegend angeordnet sind, sondern mit einem Versatzwinkel (nicht dargestellt) entsprechend des Versatzwinkels α in Figur 6.

Figur 8 lässt eine fünfte Ausführungsform der Schließzylinderanordnung 1 erkennen. Wiederum ist die innere, erste Magnetanordnung 8 als Magnetring ausgeführt, die möglichst vollständig dem Umfang der Zylinderwelle 4 folgt und in die Zylinderwelle 4 eingelassen oder auf diese aufgesetzt ist. Die innere erste Magnetanordnung 8, die drehfest mit der Zylinderwelle 4 verbunden ist, sollte bevorzugt diametral magnetisiert sein, so dass die erste Hälfte des Umfangwinkels des Kreisringes eine erste Polarität und der restliche Umfangswinkel von bevorzugt 180° eine zweite Polarität hat. Angrenzend hieran ist drehfest mit dem Schließzylindergehäuse 2 ein zweites Magnetelement 18 in Form einer Magnetscheibe (Rundmagnet) angeordnet. Dieser Rundmagnet 18 wirkt mit dem Ringmagnet 8 dadurch zusammen, dass der Rundmagnet vorzugsweise axial magnetisiert ist.

Ein solcher Rundmagnet hat eine geringere Dicke als Breite, die den Durchmesser des in der Aufsicht kreisförmigen Rundmagneten definiert. Ein dem ersten inneren Magnetelement 8 zugewandter Bereich hat über seine Fläche und entlang eines Teils der Breite eines erste Polarität, während der von der Zylinderwelle 4 abgewandte Bereich eine entgegengesetzte Polarität aufweist.

Angrenzend an dieses äußere zweite Magnetelement 18 ist ein Polschuh 19 in die Bohrung 20 eingesetzt, in welche das als Rundmagnet ausgeführte zweite Magnetelement 18 eingesetzt ist. Der Polschuh 19 verschließt somit die Bohrung 20 nach außen und sorgt für eine bessere Wirkung des Magnetfeldes durch optimierte Feldführung.

Durch diese asymmetrische Anordnung wird wiederum die Gefahr eines Totpunktes erheblich verringert.

Figur 9 zeigt eine modifizierte Ausführungsform der Schließzylinderanordnung 1 aus Figur 8, bei der nunmehr zwei äußere zweite Magnetelemente 18 einander diametral gegenüberliegend angeordnet sind. Wiederum sind die zweiten Magnetelemente 18 als Rundmagnete ausgeführt, die vorzugsweise axial magnetisiert sind. Die zweiten Magnetelemente 18 können ohne Versatz diametral einander gegenüberliegend angeordnet sein, wie skizziert. Denkbar ist aber auch, dass ein Versatzwinkel α im Bereich von 5 Grad bis 15 Grad und bevorzugt 10 Grad zwischen den Lotrechten vom Zentrum des einen Grundmagneten 18 zur Drehachse D der Zylinderwelle 4 und der Verlängerung der Lotrechten des anderen Rundmagneten 18 zur Drehachse D vorhanden ist. Durch diesen Versatzwinkel α wird wiederum eine ausreichende Asymmetrie sichergestellt, die einem Totpunkt entgegenwirkt, aber dennoch die Rückstellung des Schließbartes mittels Magnetkraft in eine definiere Ruheposition sicherstellt.

Bei der vierten Ausführungsform gemäß Figur 8 und 9 sind die zweiten Magnetelement 18 so ausgerichtet, dass ihre kreisförmige Fläche quer zur kreisförmigen Fläche der Zylinderwelle 4 steht. Die Rotationsachse der zweiten Magnetelemente 18 bildet eine auf die Drehachse D gerichtete Lotrechte.

Figur 10 lässt eine sechste Ausführungsform einer Schließzylinderanordnung 1 erkennen. Bei dieser Ausführungsform ist im Vergleich zu den vorher beschriebenen Ausführungsformen das Wirkprinzip umgedreht. Nunmehr ist das mindestens eine äußere zweite Magnetelement 21, das mit dem Schließzylindergehäuse 2 drehfest verbunden ist, als kreisringförmiger Magnetring ausgeführt. Dieser erstreckt sich mit vernachlässigbarem mindestens einen Spalt ggf. unterbrochen über den gesamten Umfang der Zylinderwelle 4 und grenzt an die Innenwandung des hohlzylinderförmigen Bereichs 3 des Schließzylindergehäuses 2 an. Diese äußere zweite Magnetanordnung 21 kann beispielsweise mit der Innenwand des Schließzylindergehäuses 2 verklebt sein.

In der Zylinderwelle 4 ist nunmehr ein inneres erstes Magnetelement 22 in Form eines Stabmagneten angeordnet.

Bei dieser Ausführungsform ist das mindestens eine äußere Magnetelement 21 vorzugsweise diametral magnetisiert. So kann beispielsweise in der dargestellten Ausführungsform die oberhalb der horizontalen Linie, die die Drehachse D schneidet, eine erste Polarität und die untere Hälfte des Magnetrings eine zweite Polarität haben. Das als Stabmagnet ausgeführte innere erste Magnetelement 22 ist hingegen axial magnetisiert, so dass die obere Hälfte in der Ruheposition eine zweite Polarität und die untere Hälfte eine erste Polarität hat, so dass die Polaritäten der aneinander angrenzenden Bereiche des ersten und zweiten Magnetelementes 21, 22 in den Ruhepositionen gegensätzlich sind.

Bei dieser Ausführungsform könnte es theoretisch zu einer Totlage kommen, wenn das als Stabmagnet ausgeführte innere erste Magnetelement 22 horizontal steht. In diesem Falle liegt aber auch der Schließbart mit seiner herausragenden Nase horizontal und sorgt durch die Schwerkraft dazu, dass ein weiterer Drehmoment wirkt, welches aus der kritischen Totlage herausführt. Obwohl die Magnetanordnung 6 in dieser Ausführungsform an sich symmetrisch ist, führt das Gesamtgebilde zumindest in der Totlage zu einem asymmetrischen Kräfteverhältnis. Durch eine Schrägstellung um 10° wird die Gefahr einer Totlage vollständig beseitigt.

Besonders vorteilhaft ist es bei dieser Ausführungsform, wenn gemäß Figur 11 zwei Stabmagnete als innere erste Magnetelemente 22 mit der Zylinderwelle 4 drehfest verbunden sind. Diese zwei ersten inneren Magnetelemente 22 sind dabei wiederum axial magnetisiert. Zwischen diesen beiden inneren ersten Magnetelementen 22 kann optional - wie dargestellt - ein Zwischenraum vorhanden sein. Mit Hilfe dieser beiden voneinander unabhängigen inneren ersten Magnetelemente 22 kann die Magnetkraft bei gleichbleibender Magnetstärke der Magnetelemente 22 erhöht werden. Im Vergleich zur Ausführungsform in Figur 10 ist es somit denkbar, unter Beibehaltung der Magnetkraft schwächere und damit kostengünstigere Magnetelemente zu verwenden. Durch einen insbesondere 10° Versatz der beiden Magnetelemente 22, was durch leicht versetzte Bohrungen in der Achse erreicht werden kann, ist darüber hinaus eine Verstärkung mit weniger Totpunkt möglich.

Figur 12 lässt eine weitere Ausführungsform der Schließzylinderanordnung 1 in einer Seiten-Teilschnittansicht erkennen. Bei dieser Ausführungsform ist die Magnetanordnung 6 in einen Bereich außerhalb des Schließzylindergehäuses vor die Stirnfläche 23 des Schließzylindergehäuses verlegt. Diese Ausführungsform ist prinzipiell vergleichbar mit den vorher in Verbindung mit Figur 1 bis 9 beschriebenen Magnetanordnungen 6 möglich. Dabei ist nunmehr das innere Magnetelement 24 drehfest mit dem Schließzylindergehäuse 2 verbunden, während das äußere Magnetelement 25 in dem Knauf 15 sitzt, der das Schließzylindergehäuse 2 teilweise überragt. Das innere Magnetelement 24 taucht somit in einen Freiraum 26 des Knaufs 15 angrenzend an die Stirnfläche 23 des Schließzylindergehäuses 2 ein. Auch hier ist eine unsymmetrische Anordnung der Magnetelemente 24, 25 vorgesehen, um einen Totpunkt sicher zu verhindern. Das äußere Magnetelement 25 kann beispielsweise als Kreisringsegment ausgeführt sein, das den Umfang der Zylinderwelle 4 nur teilweise mit einem Umfangswinkel bevorzugt 180 Grad und weniger umgibt. Das mindestens eine innere Magnetelement 24 ist vorzugsweise ein den Umfang der Zylinderwelle 4 und der sich hieran anschließenden Hülse 27 des Schließzylindergehäuses 2, die über die Stirnseite 23 herausragt, vollständig und mit einem Umfangswinkel von 360 Grad umgebene Magnetring.

Das mindestens eine äußere Magnetelement 25 kann aber auch als Stabmagnet oder als Rundmagnet oder ggf. auch Ringmagnet ausgeführt sein.

Vorzugsweise ist das mindestens eine innere Magnetelement 24 und das mindestens eine äußere Magnetelement 25 jeweils diametral magnetisiert. Denkbar ist aber auch eine axiale Magnetisierung, eine radiale Magnetisierung oder eine sektorenförmige Magnetisierung sowie Kombinationen für die inneren und äußeren Magnetelemente 24, 25 hiervon.

Die Magnetisierung und Anordnung der inneren und äußeren Magnetelemente 24, 25 muss nur so sein, dass eine Rückstellkraft mit Hilfe der Magnetkraft auf den Knauf 15 und hierüber auf die Zylinderwelle 4 und den Schließbart 11 ausgeübt wird, die den Schließbart 11 durch ein rückstellenden Drehmoment in eine vorgegebene Ruheposition überführt.

## Patentansprüche

1. Schließzylinderanordnung (1) mit
- einem Schließzylindergehäuse (2),
- einem schwenkbar am Schließzylindergehäuse (2) gelagerten Schließbart (11), und
- einer Magnetanordnung (6) zur Ausübung eines den Schließbart (11) in eine vorgegebene Ruheposition verlagernden Rückstellmomentes,
wobei die Magnetanordnung (6) mindestens ein mit der dem Schließbart (11) direkt oder indirekt drehfest verbundenes erstes Magnetelement (8, 22, 25) und mindestens ein mit dem Schließzylindergehäuse (2) drehfest verbundenes und in einem die Drechachse (D) des Schließbartes (11) konzentrisch umgebenden Freiraum (5) des Schließzylindergehäuses (2) angeordnetes zweites Magnetelement (9, 10, 17, 18, 21, 24) hat, **dadurch gekennzeichnet, dass** das mindestens eine erste Magnetelement (8, 22, 25), das mit dem Schließbart (11) drehfest verbunden ist, als koaxial zur Drehachse (D) des Schließbartes (11) angeordneter Magnetring ausgeführt ist, und mindestens ein zweites Magnetelement (9, 10, 17, 18), das mit dem Schließzylindergehäuse (2) drehfest verbunden ist, sich über einen Gesamtumfangswinkel von maximal 180 Grad erstreckend angrenzend zum Umfang des ersten Magnetelementes (8, 22, 25) angeordnet ist,
oder dass das mindestens eine zweite Magnetelement (21, 24), das mit dem Schließzylindergehäuse (2) drehfest verbunden ist, als koaxial zur Drehachse (D) des im Schließzylindergehäuse (2) aufgenommenen Schließbartes (11) angeordneter Magnetring ausgeführt ist und das mindestens eine erste Magnetelement (22, 25), das mit dem Schließbart (11) drehfest verbunden ist, sich über einen Gesamtumfangswinkel von maximal 180 Grad erstreckend angrenzend zum Umfang des zweiten Magnetelementes (21, 24) angeordnet ist.

2. Schließzylinderanordnung (1) nach Anspruch 1, **dadurch gekennzeichnet**, dasseine Zylinderwelle (4) drehbar im Schließzylindergehäuse (2) aufgenommen und mit dem Schließbart (11) koppelbar ist, und dass das mindestens eine mit dem Schließzylindergehäuse (2) drehfest verbundene zweite Magnetelement (10, 17) als Stabmagnet ausgeführt ist, der mindestens teilweise in einem die Zylinderwelle (4) konzentrisch umgebenden Freiraum (5) angeordnet ist.

3. Schließzylinderanordnung (1) nach Anspruch 2, **dadurch gekennzeichnet, dass** sich das mindestens eine als Stabmagnet ausgeführte Magnetelement (10) mit seiner Längserstreckungsrichtung parallel zur Drehachse (D) der Zylinderwelle (4) erstreckt.

4. Schließzylinderanordnung (1) nach Anspruch 2, **dadurch gekennzeichnet, dass** sich das mindestens eine als Stabmagnet ausgeführte Magnetelement (17) mit seiner Längserstreckungsrichtung schräg und bevorzugt senkrecht zur Drehachse (D) der Zylinderwelle (4) erstreckt.

5. Schließzylinderanordnung (1) nach einem der Ansprüche 2 bis 4, **dadurch gekennzeichnet, dass** gegenüberliegend zu dem mit dem Schließzylindergehäuse (2) drehfest verbundenen Stabmagneten (10, 17) ein mit dem Schließzylindergehäuse (2) ebenfalls drehfest verbundenes zweites Magnetelement (9) angeordnet ist, das als Kreisringsegment mit einem Umfangswinkel von maximal 180 Grad ausgeführt ist.

6. Schließzylinderanordnung (1) nach Anspruch 1, **dadurch gekennzeichnet, dass** eine Zylinderwelle (4) drehbar im Schließzylindergehäuse (2) aufgenommen und mit dem Schließbart (11) koppelbar ist, und dass das mindestens eine zweite mit dem Schließzylindergehäuse (2) drehfest verbundene Magnetelement (18) als Magnetscheibe ausgeführt ist, die mindestens teilweise in dem die Zylinderwelle (4) konzentrisch umgebenen Freiraum (5) des Schließzylindergehäuses (2) angeordnet ist.

7. Schließzylinderanordnung (1) nach Anspruch 6, **dadurch gekennzeichnet, dass** die das mindestens eine zweite Magnetelement (18) bildende Magnetscheibe in eine lotrecht zur Drehachse (D) der Zylinderwelle (4) ausgerichtete Bohrung (20) im Schließzylindergehäuse (2) aufgenommen ist.

8. Schließzylinderanordnung (1) nach Anspruch 7, **dadurch gekennzeichnet, dass** die Bohrung (20), in welche die Magnetscheibe (18) aufgenommen ist, an der Außenseite mit einem Polschuh (19) verschlossen ist.

9. Schließzylinderanordnung (1) nach einem der vorhergehenden Ansprüche, **dadurch gekennzeichnet, dass** einander gegenüberliegende erste Magnetelemente (9, 10, 17, 18, 21, 24) oder einander gegenüberliegende zweite Magnetelemente (8, 22, 25) in einem Versatzwinkel (d) im Bereich von 5 Grad bis 15 Grad und bevorzugt von 10 Grad zur Lotrechten auf die Drehachse (D) des Schließbartes (11) versetzt zueinander angeordnet sind.

10. Schließzylinderanordnung (1) nach einem der vorhergehenden Ansprüche, **dadurch gekennzeichnet, dass** mindestens eines der ersten oder zweiten Magnetelemente (9, 10, 17, 18, 21, 24; 8, 22, 25) als torusförmig gekrümmter Stabmagnet oder vollständig geschlossener torusförmiger Magnetring ausgeführt ist.

11. Schließzylinderanordnung (1) nach Anspruch 1, **dadurch gekennzeichnet, dass** das mit dem Schließbart (11) direkt oder indirekt drehfest verbundene mindestens eine erste Magnetelement (22) ein Stabmagnet ist, der von dem mindestens einen mit dem Schließzylindergehäuse (2) drehfest verbundenen zweiten Magnetelement (21) umgeben ist.

12. Schließzylinderanordnung (1) nach Anspruch 11, **dadurch gekennzeichnet, dass** mindestens ein Paar von mit dem Schließbart (11) direkt oder indirekt drehfest verbundenen und als Stabmagneten ausgeführten ersten Magnetelementen (22) einander gegenüberliegend und von dem mindestens einen zweiten, mit dem Schließzylindergehäuse (2) drehfest verbundenen Magnetelement (21) umgebend angeordnet sind.

13. Schließzylinderanordnung (1) nach Anspruch 12, **dadurch gekennzeichnet, dass** die ersten als Stabmagnete ausgeführten Magnetelemente (22) mit einem Versatzwinkel (d) im Bereich von 5 Grad bis 15 Grad zur Lotrechten auf die Drehachse (D) des Schließbartes (11) versetzt zueinander angeordnet sind.

14. Schließzylinderanordnung (1) nach einem der vorhergehenden Ansprüche, **dadurch gekennzeichnet, dass** mindestens eines der mit dem Schließzylindergehäuse (2) drehfest verbundenen zweiten Magnetelemente (9, 10, 17, 18, 21, 24) aus der Stirnseite (23) des Schließzylindergehäuses (2) herausragt und in dem aus dem Schließzylindergehäuse (2) herausragenden Abschnitt mit dem mindestens einen mit dem Schließbart (11) direkt oder indirekt drehfest verbundenen ersten Magnetelement (25) zusammenwirkt, wobei eine Zylinderwelle (4) drehbar im Schließzylindergehäuse (2) aufgenommen und mit dem Schließbart (11) koppelbar ist, und diese Zylinderwelle (4) in einen Knauf (15) übergeht.

15. Schließzylinderanordnung (1) nach einem der vorhergehenden Ansprüche, **dadurch gekennzeichnet, dass** die Schließzylinderanordnung (1) eine Schließelektronik und eine von der Schließelektronik ansteuerbare Kupplungsanordnung (14) zur drehfesten Kupplung eines Knaufs (15) mit dem Schließbart (11) hat.

16. Schließzylinderanordnung (1) nach einem der vorhergehenden Ansprüche, **dadurch gekennzeichnet, dass** benachbart zu der Magnetanordnung (6) eine Wirbelstrombremse angeordnet ist.

## Claims

1. Locking cylinder arrangement (1) comprising
- a locking cylinder housing (2),
- a locking bit (11) which is mounted in a pivotable manner on the locking cylinder housing (2), and
- a magnet arrangement (6) for exerting a restoring moment which moves the locking bit (11) to a prespecified inoperative position,
wherein the magnet arrangement (6) has at least one first magnet element (8, 22, 25), which is connected in a rotationally fixed manner directly or indirectly to the locking bit (11), and at least one second magnet element (9, 10, 17, 18, 21, 24), which is connected in a rotationally fixed manner to the locking cylinder housing (2) and is arranged in a clearance (5) in the locking cylinder housing (2), which clearance concentrically surrounds the rotation axis (D) of the locking bit (11), **characterized in that** the at least one first magnet element (8, 22, 25), which is connected in a rotationally fixed manner to the locking bit (11), is designed as a magnet ring which is arranged coaxially to the rotation axis (D) of the locking bit (11), and at least one second magnet element (9, 10, 17, 18), which is connected in a rotationally fixed manner to the locking cylinder housing (2), is arranged adjacent to the circumference of the first magnet element (8, 22, 25) so as to extend over a total circumferential angle of at most 180 degrees,
or **in that** the at least one second magnet element (21, 24), which is connected in a rotationally fixed manner to the locking cylinder housing (2), is designed as a magnet ring which is arranged coaxially to the rotation axis (D) of the locking bit (11) which is accommodated in the locking cylinder housing (2), and the at least one first magnet element (22, 25), which is connected in a rotationally fixed manner to the locking bit (11), is arranged adjacent to the circumference of the second magnet element (21, 24) so as to extend over a total circumferential angle of at most 180 degrees.

2. Locking cylinder arrangement (1) according to Claim 1, **characterized in that** a cylinder shaft (4) is accommodated in a rotatable manner in the locking cylinder housing (2) and can be coupled to the locking bit (11), and **in that** the at least one second magnet element (10, 17) which is connected in a rotationally fixed manner to the locking cylinder housing (2) is designed as a rod magnet which is arranged at least partially in a clearance (5) which concentrically surrounds the cylinder shaft (4).

3. Locking cylinder arrangement (1) according to Claim 2, **characterized in that** the at least one magnet element (10) which is designed as a rod magnet extends with its direction of longitudinal extent parallel to the rotation axis (D) of the cylinder shaft (4).

4. Locking cylinder arrangement (1) according to Claim 2, **characterized in that** the least one magnet element (17) which is designed as a rod magnet extends with its direction of longitudinal extent inclined and preferably perpendicular to the rotation axis (D) of the cylinder shaft (4).

5. Locking cylinder arrangement (1) according to one of Claims 2 to 4, **characterized in that** a second magnet element (9) which is likewise connected in a rotationally fixed manner to the locking cylinder housing (2) and is designed as a circular ring segment with a circumferential angle of at most 180 degrees is arranged opposite the rod magnet (10, 17) which is connected in a rotationally fixed manner to the locking cylinder housing (2).

6. Locking cylinder arrangement (1) according to Claim 1, **characterized in that** a cylinder shaft (4) is accommodated in a rotatable manner in the locking cylinder housing (2) and can be coupled to the locking bit (11), and **in that** the at least one second magnet element (18) which is connected in a rotationally fixed manner to the locking cylinder housing (2) is designed as a magnet disc which is arranged at least partially in the clearance (5) in the locking cylinder housing (2), which clearance concentrically surrounds the cylinder shaft (2).

7. Locking cylinder arrangement (1) according to Claim 6, **characterized in that** the magnet disc which forms the at least one second magnet element (18) is accommodated in a bore (20) in the locking cylinder housing (2), which bore (20) is oriented perpendicularly to the rotation axis (D) of the cylinder shaft (4).

8. Locking cylinder arrangement (1) according to Claim 7, **characterized in that** the bore (20) in which the magnet disc (18) is accommodated is closed on the outside by a pole shoe (19).

9. Locking cylinder arrangement (1) according to one of the preceding claims, **characterized in that** mutually opposite first magnet elements (9, 10, 17, 18, 21, 24) or mutually opposite second magnet elements (8, 22, 25) are arranged offset in relation to one another at an offset angle (d) in the range of from 5 degrees to 15 degrees, and preferably of 10 degrees, with respect to the perpendicular to the rotation axis (D) of the locking bit (11).

10. Locking cylinder arrangement (1) according to one of the preceding claims, **characterized in that** at least one of the first or second magnet elements (9, 10, 17, 18, 21, 24; 8, 22, 25) is designed as a toroidally curved rod magnet or a completely closed toroidal magnet ring.

11. Locking cylinder arrangement (1) according to Claim 1, **characterized in that** the at least one first magnet element (22) which is connected in a rotationally fixed manner directly or indirectly to the locking bit (11) is a rod magnet which is surrounded by the at least one second magnet element (21) which is connected in a rotationally fixed manner to the locking cylinder housing (2).

12. Locking cylinder arrangement (1) according to Claim 11, **characterized in that** at least one pair of first magnet elements (22) which are connected in a rotationally fixed manner directly or indirectly to the locking bit (11) and are designed as rod magnets are arranged opposite one another and in a manner surrounded by the at least one second magnet element (21) which is connected in a rotationally fixed manner to the locking cylinder housing (2).

13. Locking cylinder arrangement (1) according to Claim 12, **characterized in that** the first magnet elements (22) which are designed as rod magnets are arranged offset in relation to one another at an offset angle (d) in the range of from 5 degrees to 15 degrees with respect to the perpendicular to the rotation axis (D) of the locking bit (11).

14. Locking cylinder arrangement (1) according to one of the preceding claims, **characterized in that** at least one of the second magnet elements (9, 10, 17, 18, 21, 24) which are connected in a rotationally fixed manner to the locking cylinder housing (2) projects out of the end side (23) of the locking cylinder housing (2) and, in the section which projects out of the locking cylinder housing (2), interacts with the at least one first magnet element (25) which is connected in a rotationally fixed manner directly or indirectly to the locking bit (11), wherein a cylinder shaft (4) is accommodated in the locking cylinder housing (2) in a rotatable manner and can be coupled to the locking bit (11), and this cylinder shaft (4) merges with a knob (15).

15. Locking cylinder arrangement (1) according to one of the preceding claims, **characterized in that** the locking cylinder arrangement (1) has a locking electronics system and a coupling arrangement (14), which can be driven by the locking electronics system, for coupling a knob (15) to the locking bit (11) in a rotationally fixed manner.

16. Locking cylinder arrangement (1) according to one of the preceding claims, **characterized in that** an eddy current brake is arranged adjacent to the magnet arrangement (6).

## Revendications

1. Système de cylindre de fermeture (1) avec
- un boîtier de cylindre de fermeture (2),
- un panneton (11) monté de façon pivotante sur le boîtier de cylindre de fermeture (2), et
- un dispositif magnétique (6) pour exercer un couple de rappel déplaçant le panneton (11) dans une position de repos prédéterminée,
dans lequel le dispositif magnétique (6) comprend au moins un premier élément magnétique (8, 22, 25) assemblé directement ou indirectement de façon calée en rotation au panneton (11) et au moins un deuxième élément magnétique (9, 10, 17, 18, 21, 24) assemblé de façon calée en rotation au boîtier de cylindre de fermeture (2) et disposé dans un espace libre (5) du boîtier de cylindre de fermeture (2) entourant de façon concentrique l'axe de rotation (D) du panneton (11), **caractérisé en ce que** ledit au moins un premier élément magnétique (8, 22, 25), qui est calé en rotation avec le panneton (11), est réalisé en forme d'anneau magnétique disposé coaxialement à l'axe de rotation (D) du panneton (11), et au moins un deuxième élément magnétique (9, 10, 17, 18), qui est calé en rotation avec le boîtier de cylindre de fermeture (2), est disposé en s'étendant sur un angle périphérique total de 180 degrés au maximum de façon adjacente à la périphérie du premier élément magnétique (8, 22, 25),
ou **en ce que** ledit au moins un deuxième élément magnétique (21, 24), qui est calé en rotation avec le boîtier de cylindre de fermeture (2), est réalisé en forme d'anneau magnétique disposé coaxialement à l'axe de rotation (D) du panneton (11) logé dans le boîtier de cylindre de fermeture (2) et ledit au moins un premier élément magnétique (22, 25), qui est calé en rotation avec le panneton (11), est disposé en s'étendant sur un angle périphérique total de 180 degrés au maximum de façon adjacente à la périphérie du deuxième élément magnétique (21, 24).

2. Système de cylindre de fermeture (1) selon la revendication 1, **caractérisé en ce qu'**un arbre de cylindre (4) est logé de façon rotative dans le boîtier de cylindre de fermeture (2) et peut être couplé au panneton (11), et **en ce que** ledit au moins un deuxième élément magnétique (10, 17) assemblé de façon calée en rotation au boîtier de cylindre de fermeture (2) est réalisé en forme de barreau magnétique, qui est disposé au moins en partie dans un espace libre (5) entourant de façon concentrique l'arbre de cylindre (4).

3. Système de cylindre de fermeture (1) selon la revendication 2, **caractérisé en ce que** ledit au moins un élément magnétique (10) réalisé en forme de barreau magnétique s'étend avec sa direction d'extension longitudinale parallèlement à l'axe de rotation (D) de l'arbre de cylindre (4).

4. Système de cylindre de fermeture (1) selon la revendication 2, **caractérisé en ce que** ledit au moins un élément magnétique (17) réalisé en forme de barreau magnétique s'étend avec sa direction d'extension longitudinale en oblique et de préférence perpendiculairement par rapport à l'axe de rotation (D) de l'arbre de cylindre (4).

5. Système de cylindre de fermeture (1) selon l'une quelconque des revendications 2 à 4, **caractérisé en ce qu'**un deuxième élément magnétique (9) également assemblé de façon calée en rotation au boîtier de cylindre de fermeture (2) est disposé en face du barreau magnétique (10, 17) assemblé de façon calée en rotation au boîtier de cylindre de fermeture (2), et est réalisé en forme de segment d'anneau circulaire avec un angle périphérique de 180 degrés au maximum.

6. Système de cylindre de fermeture (1) selon la revendication 1, **caractérisé en ce qu'**un arbre de cylindre (4) est logé de façon rotative dans le boîtier de cylindre de fermeture (2) et peut être couplé au panneton (11), et **en ce que** ledit au moins un deuxième élément magnétique (18) assemblé de façon calée en rotation au boîtier de cylindre de fermeture (2) est réalisé en forme de disque magnétique, qui est disposé au moins en partie dans l'espace libre (5) du boîtier de cylindre de fermeture (2) entourant de façon concentrique l'arbre de cylindre (4).

7. Système de cylindre de fermeture (1) selon la revendication 6, **caractérisé en ce que** le disque magnétique formant ledit au moins un deuxième élément magnétique (18) est logé dans un alésage (20) pratiqué dans le boîtier de cylindre de fermeture (2) orienté perpendiculairement à l'axe de rotation (D) de l'arbre de cylindre (4).

8. Système de cylindre de fermeture (1) selon la revendication 7, **caractérisé en ce que** l'alésage (20), dans lequel le disque magnétique (18) est logé, est fermé sur le côté extérieur avec une pièce polaire (19).

9. Système de cylindre de fermeture (1) selon l'une quelconque des revendications précédentes, **caractérisé en ce que** des premiers éléments magnétiques opposés l'un à l'autre (9, 10, 17, 18, 21, 24) ou des deuxièmes éléments magnétiques opposés l'un à l'autre (8, 22, 25) sont disposés de façon décalée l'un par rapport à l'autre avec un décalage angulaire (d) de l'ordre de 5 degrés à 15 degrés et de préférence de 10 degrés par rapport à la perpendiculaire à l'axe de rotation (D) du panneton (11).

10. Système de cylindre de fermeture (1) selon l'une quelconque des revendications précédentes, **caractérisé en ce qu'**au moins un des premiers ou des deuxièmes éléments magnétiques (9, 10, 17, 18, 21, 24; 8, 22, 25) est réalisé en forme de barreau magnétique incurvé en forme de tore ou d'anneau magnétique torique entièrement fermé.

11. Système de cylindre de fermeture (1) selon la revendication 1, **caractérisé en ce que** ledit au moins un premier élément magnétique (22) assemblé directement ou indirectement de façon calée en rotation au panneton (11) est un barreau magnétique, qui est entouré par ledit au moins un deuxième élément magnétique (21) assemblé de façon calée en rotation au boîtier de cylindre de fermeture (2).

12. Système de cylindre de fermeture (1) selon la revendication 11, **caractérisé en ce qu'**au moins une paire de premiers éléments magnétiques assemblés directement ou indirectement de façon calée en rotation au panneton (11) et réalisés en forme de barreaux magnétiques sont disposés les uns en face des autres et sont entourés par ledit au moins un deuxième élément magnétique (21) assemblé de façon calée en rotation au boîtier de cylindre de fermeture (2).

13. Système de cylindre de fermeture (1) selon la revendication 12, **caractérisé en ce que** les premiers éléments magnétiques (22) réalisés en forme de barreaux magnétiques sont disposés de façon décalée l'un par rapport à l'autre avec un décalage angulaire (d) de l'ordre de 5 degrés à 15 degrés par rapport à la perpendiculaire à l'axe de rotation (D) du panneton (11).

14. Système de cylindre de fermeture (1) selon l'une quelconque des revendications précédentes, **caractérisé en ce qu'**au moins un des deuxièmes éléments magnétiques (9, 10, 17, 18, 21, 24) assemblés de façon calée en rotation au boîtier de cylindre de fermeture (2) sort de la face frontale (23) du boîtier de cylindre de fermeture (2) et coopère dans la partie sortant du boîtier de cylindre de fermeture (2) avec ledit au moins un premier élément magnétique (25) assemblé directement ou indirectement de façon calée en rotation au panneton (11), dans lequel un arbre de cylindre (4) est logé de façon rotative dans le boîtier de cylindre de fermeture (2) et peut être couplé au panneton (11), et cet arbre de cylindre (4) se prolonge dans un bouton de porte (15).

15. Système de cylindre de fermeture (1) selon l'une quelconque des revendications précédentes, **caractérisé en ce que** le système de cylindre de fermeture (1) comporte une électronique de fermeture et un dispositif de couplage (14) à commander par l'électronique de fermeture pour le couplage sans rotation d'un bouton de porte (15) avec le panneton (11).

16. Système de cylindre de fermeture (1) selon l'une quelconque des revendications précédentes, **caractérisé en ce qu'**un frein à courants de Foucault est disposé à proximité du dispositif magnétique (6).
